# EUROPÄISCHE PATENTSCHRIFT

(11) **EP 1 469 150 B1**
(45) Veröffentlichungstag und Bekanntmachung des Hinweises auf die Patenterteilung: **28.09.2011**
(21) Anmeldenummer: 04006764.7
(22) Anmeldetag: 20.03.2004
(51) Int. Cl.: E05C 9/02, E05C 9/12

(54) **Treibstangenbeschlag und Fenster, Tür oder dergleichen mit einem derartigen Treibstangenbeschlag**
Espagnolette fitting and window, door, or similar with such an espagnolette fitting
Ferrure à crémone et fenêtre, porte, ou similaire avec une telle ferrure à crémone

(30) Priorität: 17.04.2003 DE 10318164
(43) Veröffentlichungstag der Anmeldung: 20.10.2004
(73) Patentinhaber: ROTO FRANK AG, 70771 Leinfelden-Echterdingen (DE)
(72) Erfinder: Strle, Dusan, 1386 Stari trg pri Lozu (SI); Piqeur, Mike, Rugby, Warwickshire CV22 5AF (GB)
(74) Vertreter: Kohler Schmid Möbus

(56) Entgegenhaltungen:
- DE-A1- 2 516 303
- DE-U1- 9 001 920
- GB-A- 2 247 714

## Beschreibung

Die Erfindung betrifft einen Treibstangenbeschlag für ein Fenster, eine Tür oder dergleichen gemäß dem Oberbegriff des Anspruchs 1 sowie ein Fenster, eine Tür oder dergleichen mit einem Flügel und einem festen Rahmen mit einem derartigen Treibstangenbeschlag.

Es ist bekannt, bei Fenstern, Türen oder dergleichen an der Falzseite eines Flügelprofils eine im Querschnitt C-förmige Nut vorzusehen, in der eine Treibstange verschieblich angeordnet ist. Üblicherweise sind zwei voneinander getrennte Treibstangenabschnitte vorgesehen, die jeweils über Zapfen mit einem Mitnehmer gekoppelt sind. Der Mitnehmer ist über ein Getriebe, das in eine Getriebeaufnahme des Flügels eingesteckt ist, antreibbar. Dazu durchgreift ein Griffdorn eines Handbetätigungsgriffes das Flügelprofil und greift in das Getriebe ein.

Zur Montage werden zunächst die Treibstangenabschnitte in die Nur eingeführt. Dann wird das Getriebe zusammen mit dem Mitnehmer in die Getriebeaufnahme eingesetzt. Dabei muss darauf geachtet werden, dass die Zapfen des Mitnehmers in entsprechende Bohrungen der Treibstangenabschnitte eingreifen. Somit müssen bei der Montage drei Teile zueinander ausgerichtet werden: die beiden Treibstangenabschnitte und der Mitnehmer.

Gattungsgemäßer Stand der Technik ist offenbart in DE 25 16 303 A1, GB 2 247 714 A und DE 90 01 920 U1.

DE 25 16 303 A1 offenbart ein Fenster oder eine Tür mit einem Flügel, der mittels eines flügelseitigen Treibstangenbeschlages an einem festen Rahmen verriegelt werden kann. Der Treibstangenbeschlag umfasst einen Treibstangenantrieb mit einem um eine Achse drehbaren Zahnsegment, das in eine Verzahnung an der Basis eines Mitnehmers eingreift. Von der mit der Verzahnung versehenen Basis ragt an der von dem Zahnsegment abliegenden Seite ein vorstehender Teil des Mitnehmers vor. Der vorstehende Teil des Mitnehmers ist in einer Öffnung an einer Treibstange des Treibstangenbeschlages aufgenommen. Die Basis des Mitnehmers besitzt gegenüber dessen vorstehendem Teil ein Übermaß und überlappt folglich getriebeseitig mit dem Rand der Treibstangenöffnung.

Gemäß GB 2 247 714 A ist ein Mitnehmer vorgesehen, der mit einem größenreduzierten Vorsprung in eine Öffnung an einer Treibstange eintaucht und der mit einer gegenüber dem Vorsprung vergrößerten Basis den Rand der Öffnung der Treibstange getriebeseitig übergreift. Die Anordnung nach DE 90 01 920 U1 weist als Mitnehmer eine Zahnstange auf, die mit Zähnen einer treibstangenseitigen Verzahnung in Aufnahmen an einer Treibstange eingreift. Mit seiner Basis übergreift der Mitnehmer die Ränder der Aufnahmen an der Treibstange.

Aufgabe der Erfindung ist es demgegenüber, ein eingangs genannten Treibstangenbeschlag derart weiterzubilden, dass die Montage des Treibstangenbeschlags vereinfacht wird.

Gelöst wird diese Aufgabe erfindungsgemäß dadurch, dass an einem Treibstangenbeschlag der eingangs genannten Art die kennzeichnenden Merkmale des unabhängigen Anspruchs 1 vorgesehen sind.

Bei der erfindungsgemäßen Vorrichtung kann eine durchgängige, insbesondere einstückige Treibstange verwendet werden. Somit muss nur die Öffnung der Treibstange mit dem Mitnehmer ausgerichtet werden, wodurch die Montage und Justage vereinfacht wird. Es ist denkbar, zuerst das Getriebe und den Mitnehmer zu montieren und den Mitnehmer zumindest teilweise im Flügel oder im festen Rahmen zu versenken, während die Treibstange montiert wird, insbesondere in eine Nut des Fensters oder Rahmens eingeführt wird. Sobald die Öffnung der Treibstange sich über dem Mitnehmer befindet, kann dieser von unten in die Öffnung eingeführt werden. Vorzugsweise stützt sich das Getriebe an seinem dem Mitnehmer abgewandten Ende über ein elastisches Element am Flügel bzw. am Rahmen ab. Während die Treibstange eingeführt wird, drückt der Mitnehmer über das Getriebe aufgrund des elastischen Elements gegen die Treibstange und wird automatisch in die Öffnung bewegt, sobald die Öffnung über das Getriebe geschoben wird. Alternativ ist es denkbar, dass zunächst das Getriebe montiert wird, anschließend die Treibstange eingebracht wird und der Mitnehmer durch die Öffnung der Treibstange hindurch mit dem Getriebe verbunden wird. Da sich der Mitnehmer in Verschieberichtung an der Öffnung abstützt, sind keine zusätzlichen Zapfen notwendig. Vorzugsweise wird der Mitnehmer von der Öffnung formschlüssig umgeben.

Bei einer bevorzugten Ausführungsform ist die Öffnung in der Treibstange so bemessen, dass das Getriebe durch die Öffnung in die Getriebeaufnahme einsteckbar ist. Bei dieser Ausführungsform erfolgt die Montage, indem zuerst die Treibstange montiert wird, insbesondere in die Nut eingeführt wird, und die Öffnung über die Getriebeaufnahme gebracht wird. Wenn sich die Öffnung über der Getriebeaufnahme befindet, wird das Getriebe in die Getriebeaufnahme durch die Öffnung in der Treibstange hindurch eingesteckt. Der Mitnehmer kann an dem Getriebe gehalten sein und mit dem Getriebe eingebaut werden. Wenn das Getriebe sich in der Getriebeaufnahme befindet, ist der Mitnehmer in der Öffnung der Treibstange angeordnet und stützt sich in Verschieberichtung an der Öffnung bzw. deren Rand ab. Ist der Mitnehmer im Wesentlichen flach ausgebildet, so steht der Mitnehmer allenfalls geringfügig über die Oberfläche der Treibstange hervor und eignet sich der Treibstangenbeschlag zum Einbau bei Fenstern oder Türen mit geringer Falzluft.

Wenn die Treibstange in einer Nut, insbesondere einer C-Nut, des Flügels oder Rahmens, insbesondere eines Flügelprofils oder Rahmenprofils, verschieblich angeordnet ist und die Breite des Mitnehmers geringer oder gleich der Weite der Nutöffnung ist, kann der Mitnehmer besonders platzsparend eingebaut werden. Dadurch ist eine Anordnung möglich, bei der der Mitnehmer allenfalls geringfügig über die Nut heraussteht.

Eine weitere Ausführungsform zeichnet sich dadurch aus, dass das Getriebe in einem Getriebegehäuse angeordnet ist, das Auflagelappen mit Befestigungsausnehmungen für Befestigungsmittel aufweist, über die das Getriebegehäuse an dem Flügel oder an dem festen Rahmen befestigbar ist.

Besonders bevorzugt ist es, wenn das Getriebegehäuse und der Mitnehmer eine Baueinheit bilden. Für die Montage werden nur eine geringe Anzahl von Baugruppen benötigt. Vor der Montage des eigentlichen Beschlags kann das Getriebe mit dem Mitnehmer vormontiert werden. Der Mitnehmer ist unverlierbar am Getriebe bzw. am Getriebegehäuse gehalten. Dadurch kann eine schnellere Montage des Beschlags erfolgen.

Wenn das Getriebegehäuse zwei miteinander verbindbare, insbesondere verschraubbare, Gehäusehälften umfasst und die Gehäusehälften eine Führung für den Mitnehmer ausbilden, kann die Getriebe-Mitnehmer-Baueinheit besonders einfach zusammengebaut werden. Die durch die Gehäusehälften ausgebildete Führung für den Mitnehmer stellt sicher, dass der Mitnehmer in Verschieberichtung relativ zum Getriebegehäuse beweglich ist und die Treibstange in Verschieberichtung antreiben kann.

Eine Führung kann auf besonders einfache Art und Weise dadurch ausgebildet werden, dass die Gehäusehälften jeweils mindestens einen Vorsprung aufweisen, der in beidseitig am Mitnehmer ausgebildete Nuten eingreift.

Alternativ kann es vorgesehen sein, dass in den Gehäusehälften Nuten vorgesehen sind, in die Vorsprünge des Mitnehmers eingreifen. Weiterhin ist es denkbar, dass in der Gehäusewand sich gegenüberliegende Öffnungen vorgesehen sind, die der Mitnehmer mit einem zentralen Teil durchsetzt.

Eine sichere Befestigung eines Handbetätigungsgriffes am Rahmen bzw. am Flügel kann dadurch sichergestellt werden, dass das Getriebegehäuse seitliche Öffnungen, insbesondere Bohrungen mit Innengewinde, zur Aufnahme von Befestigungsschrauben für die Rosette des Handbetätigungsgriffs aufweist.

Die Montage stellt sich als besonders einfach dar, wenn der Mitnehmer Aussparungen, insbesondere Durchgangslöcher aufweist, die in einer Montagestellung des Mitnehmers die Befestigungsausnehmungen der Auflagelappen überdecken. Diese Maßnahme ermöglicht den Einbau des Getriebes als Baueinheit mit dem Mitnehmer. Die Aussparungen im Mitnehmer erlauben den Zugang zu den Befestigungsausnehmungen der Auflagelappen, so dass Befestigungsmittel, insbesondere Schrauben, durch die Aussparungen hindurch in die Befestigungsausnehmungen eingeschraubt werden können.

Vorzugsweise ist in dem Getriebegehäuse ein mit dem Mitnehmer zusammenwirkendes Koppelelement drehbeweglich angeordnet. Das Koppelelement kann zumindest teilweise als Zahnrad ausgebildet sein und mit einer am Mitnehmer ausgebildeten Zahnstange zusammenwirken. Alternativ kann das als Zahnrad ausgebildete Koppelelement mit Eingriffen im Mitnehmer zusammenwirken, in die die Zähne des Zahnrades eingreifen. Weiterhin ist es denkbar, dass das Koppelelement als Reibrad ausgebildet ist, das mit einer entsprechenden Reibfläche am Mitnehmer zusammenwirkt.

Ausführungsbeispiele der erfindungsgemäßen Vorrichtung sind in der schematischen Zeichnung dargestellt und werden in der nachfolgenden Beschreibung zur Zeichnung erläutert. Es zeigt:
- Fig. 1: eine Explosionsdarstellung eines Treibstangenbeschlags;
- Fig. 2: eine Explosionsdarstellung eines Getriebes des Treibstangenbeschlags gemäß Fig. 1;
- Fig. 3a: einen Längsschnitt durch ein Flügelprofil mit eingebautem Getriebe und Mitnehmer;
- Fig. 3b: eine Schnittdarstellung entsprechend der Linie IIIb-IIIb der Fig. 3a;
- Fig. 4: einen Längsschnitt durch ein Getriebe mit einer weiteren Ausführungsform eines Mitnehmers.

Fig. 1 zeigt perspektivisch einen Treibstangenbeschlag 1 eines Flügels. Ein Flügelprofil 2 weist eine im Querschnitt C-förmige Nut 3 auf, in der eine Treibstange 4 längsverschieblich angeordnet werden kann. Die Treibstange 4 wird in der C-förmigen Nut 3 durch die Überstände 5 gehalten, die die Randbereiche 6 übergreifen. Die Treibstange 4 weist ein als Riegelzapfen ausgebildetes Verriegelungselement 7 auf, das mit einem Schließblech eines nicht dargestellten Rahmens zusammenwirkt, um den Flügel zu verschließen. Die Treibstange 4 ist durchgehend einstückig ausgebildet und weist eine Öffnung 8 auf, durch die ein Getriebe 9 in eine Getriebeaufnahme 10 des Flügelprofils 2 einführbar ist. Das Getriebe 9 ist mit einem Mitnehmer 11 gekoppelt, der im eingebauten Zustand des Getriebes 9 von der Öffnung 8 formschlüssig umgeben ist und sich in Verschieberichtung V am Rand der Öffnung 8 abstützt. Der Mitnehmer 11 weist an seinen freien Enden als Durchgangslöcher ausgebildete Aussparungen 12 auf, durch die als Schrauben ausgebildete Befestigungsmittel 13 durchführbar sind, so dass das Getriebe 9 an dem Flügelprofil 2 befestigt werden kann. Seitlich ist an dem Flügelprofil 2 eine zentrale Öffnung 14 vorgesehen, durch die ein Griffdorn in eine Griffdornaufnahme 15 des Getriebes 9 eingeführt werden kann. Weiterhin sind Bohrungen 16 zur Aufnahme von Befestigungsmitteln vorgesehen, mit denen die Rosette eines Handbetätigungsgriffs am Flügelprofil 2 befestigt werden kann. Die nicht dargestellten Befestigungsmittel ragen durch die Bohrungen 16 in die Öffnungen 17 des Getriebes 9. Die Öffnungen 17 weisen ein Innengewinde auf, so dass die Rosette des Handbetätigungsgriffs mit dem Getriebe 9 verschraubt werden kann.

In der Fig. 2 sind die Einzelteile des Getriebes 9 perspektivisch dargestellt. Das Getriebe 9 umfasst eine erste und zweite Getriebegehäusehälfte 20, 21. Die Lageraugen 22, 23 stellen Lager für ein teilweise als Zahnrad ausgebildetes Koppelelement 24 dar. Bei zusammengebautem Getriebe 9 ist das Koppelelement 24 drehbeweglich im Gehäuse 20, 21 angeordnet. Das Koppelelement 24 wirkt mit dem Mitnehmer 11 zusammen, an dessen Unterseite eine Zahnstange 25 ausgebildet ist. Die Gehäuseteile 20, 21 weisen jeweils einen Auflagelappen 26, 27 mit einer als Durchgangsöffnung ausgebildeten Befestigungsausnehmung 28, 29 auf. In einer Mittenstellung des Mitnehmers 11 überdecken die Aussparungen 12 die Befestigungsausnehmungen 28, 29. Die Befestigungsausnehmungen 28, 29 sind als eingesenkte Löcher ausgebildet, so dass das Getriebegehäuse über die Befestigungsausnehmungen 28, 29 mit dem Flügelprofil 2 verschraubbar ist. Bei Verwendung von Senkkopfschrauben als Befestigungsmittel entsteht eine ebene Oberfläche, über die der Mitnehmer 11 gleiten kann. Der Mitnehmer 11 weist beidseitig Nuten 30 auf, in die jeweils ein Vorsprung 31 der Gehäusehälften 20, 21 eingreift, so dass der Mitnehmer 11 in Verschieberichtung relativ zum Getriebegehäuse verschieblich ist. Über Bohrungen 32 - 35 sind die Gehäusehälften 20, 21 miteinander verschraubbar, wobei bei miteinander verschraubten Gehäusehälften 20, 21 das Koppelelement 24 und der Mitnehmer 11 durch die Gehäusehälften 20, 21 gehalten werden.

Fig. 3a zeigt eine Längsschnittdarstellung des montierten Treibstangenbeschlages 1. Die Auflagelappen 26, 27 des Getriebes 9 liegen auf dem Nutgrund der C-förmigen Nut 3 auf. Sie sind mit dem Flügelprofil 2 über Befestigungsmittel 13 verschraubt. In der Mittenstellung überdecken die Aussparungen 12 des Mitnehmers 11 die Befestigungsausnehmungen 28, 29 der Auflagelappen 26, 27. Im Ausführungsbeispiel ist die Übersetzung von Koppelelement 24 und Zahnstange 25 so gewählt, dass bereits eine Drehung um 45° des nicht dargestellten Handbetätigungsgriffes ein Öffnen bzw. Verschließen des Flügels bewirkt.

Eine Schnittdarstellung entlang der Linie IIIb-IIIb der Fig. 3a ist in der Fig. 3b dargestellt. Der Mitnehmer 11 ist formschlüssig von der Treibstange 4 umgeben. Diese wird durch die Überstände 5 in der C-förmigen Nut 3 gehalten. Die Vorsprünge 31 der Gehäusehälften 20, 21 greifen in die Nuten 30 des Mitnehmers 11 ein. Der Mitnehmer 11 ist relativ zum Getriebegehäuse in Verschieberichtung verschieblich angeordnet und die Treibstange 4 ist relativ zum Flügelprofil 2 längsverschieblich angeordnet. Im Ausführungsbeispiel ist die Breite des Mitnehmers 11 geringer als die Weite der Nutöffnung 37.

Fig. 4 zeigt eine alternative Ausführungsform des Mitnehmers 40. Im Mitnehmer 40 sind Eingriffe 41 ausgebildet, in die die Zapfen 42 des Koppelelements 24 eingreifen können. In dieser Ausführungsform liegt der zentrale Teil 43 des Mitnehmers 40 in einer Ebene oberhalb der Ebene, in der die freien Enden 44, 45 des Mitnehmers 40 angeordnet sind. Der Mitnehmer 40 ist an dem Getriebe gehalten, indem der zentrale Teil 43 des Mitnehmers 40 innerhalb des Gehäuses 46 verläuft. Insbesondere sind in den Getriebegehäusehälften Nuten vorgesehen, die den zentralen Teil 43 des Mitnehmers 40 aufnehmen.

## Patentansprüche

1. Treibstangenbeschlag für ein Fenster, eine Tür oder dergleichen, mit einer Treibstange (4) und mit einem Treibstangenantrieb, mittels dessen die Treibstange (4) in einer Verschieberichtung (V) bewegbar ist,
• wobei der Treibstangenantrieb einen Mitnehmer (11, 40) umfasst, der an der Treibstange (4) in Verschieberichtung (V) abgestützt ist, indem die Treibstange (4) eine Öffnung (8) aufweist, an deren Rand der Mitnehmer (11, 40) in Verschieberichtung (V) der Treibstange (4) abgestützt ist und
• wobei der Mitnehmer (11, 40) seinerseits mittels eines in einer Getriebeaufnahme (10) des Flügels oder des festen Rahmens anordenbaren Getriebes (9) in Verschieberichtung (V) der Treibstange (4) antreibbar ist,
**dadurch gekennzeichnet, dass**
der Mitnehmer (11, 40) in der Öffnung (8) der Treibstange (4) vollständig aufgenommen ist, so dass es möglich ist, den Mitnehmer (11, 40) bei der Montage von der Unterseite der Treibstange (4) her oder von der Oberseite der Treibstange (4) her in die Öffnung (8) der Treibstange (4) einzuführen.

2. Fenster, Tür oder dergleichen mit einem Flügel und einem festen Rahmen, sowie mit einem Treibstangenbeschlag (1) nach Anspruch 1, wobei die Treibstange (4) an dem Flügel oder dem festen Rahmen längsverschieblich geführt und mittels des Treibstangenantriebs in Verschieberichtung (V) bewegbar ist
• wobei der Mitnehmer (11, 40) seinerseits mittels eines in einer Getriebeaufnahme (10) des Flügels oder des festen Rahmens angeordneten Getriebes (9) in Verschieberichtung (V) der Treibstange (4) antreibbar ist

3. Fenster nach Anspruch 2, **dadurch gekennzeichnet, dass** die Öffnung (8) so bemessen ist, dass das Getriebe (9) durch die Öffnung (8) in die Getriebeaufnahme (10) einsteckbar ist.

4. Fenster nach einem der Ansprüche 2 oder 3, **dadurch gekennzeichnet, dass** die Treibstange (4) in einer Nut (3), insbesondere einer C-Nut, des Flügels oder festen Rahmens, insbesondere eines Flügelprofils (2) oder Rahmenprofils, verschieblich angeordnet ist und die Breite des Mitnehmers (11, 40) geringer oder gleich der Weite der Nutöffnung (37) ist.

5. Fenster nach einem der Ansprüche 2 bis 4, **dadurch gekennzeichnet, dass** das Getriebe (9) in einem Getriebegehäuse angeordnet ist, das Auflagelappen (26, 27) mit Befestigungsausnehmungen (28, 29) für Befestigungsmittel (13) aufweist, über die das Getriebegehäuse an dem Flügel oder an dem festen Rahmen befestigbar ist.

6. Fenster nach einem der Ansprüche 2 bis 5, **dadurch gekennzeichnet, dass** das Getriebegehäuse und der Mitnehmer (11, 40) eine Baueinheit bilden.

7. Fenster nach einem der Ansprüche 2 bis 6, **dadurch gekennzeichnet, dass** das Getriebegehäuse zwei miteinander verbindbare, insbesondere verschraubbare, Gehäusehälften (20, 21) umfasst und die Gehäusehälften (20, 21) eine Führung für den Mitnehmer (11, 40) ausbilden.

8. Fenster nach einem der Ansprüche 2 bis 7, **dadurch gekennzeichnet, dass** der Mitnehmer (11) beidseitig eine Nut (30) aufweist, in die jeweils mindestens ein Vorsprung (31) der Gehäusehälften (20, 21) eingreift.

9. Fenster nach einem der Ansprüche 2 bis 8, **dadurch gekennzeichnet, dass** das Getriebegehäuse seitliche Öffnungen (17), insbesondere Bohrungen mit Innengewinde, zur Aufnahme von Befestigungsschrauben für die Rosette eines Handbetätigungsgriffs aufweist.

10. Fenster nach einem der Ansprüche 2 bis 9, **dadurch gekennzeichnet, dass** der Mitnehmer (11, 40) Aussparungen (12), insbesondere Durchgangslöcher, aufweist, die in einer Montagestellung des Mitnehmers (11, 40) die Befestigungsausnehmungen (28, 29) der Auflagelappen (26, 27) überdecken.

11. Fenster nach einem der Ansprüche 2 bis 10, **dadurch gekennzeichnet, dass** in dem Getriebegehäuse ein mit dem Mitnehmer (11, 40) zusammenwirkendes Koppelelement (24) drehbeweglich angeordnet ist.

## Claims

1. An espagnolette fitting for a window, door or the like, having an espagnolette rod (4) and having an espagnolette rod drive by means of which the espagnolette rod (4) is movable in a displacement direction (V),
• the espagnolette rod drive comprising a driving element (11, 40) which is supported on the espagnolette rod (4) in the displacement direction (V) by means of the espagnolette rod (4) having an aperture (8) against whose edge the driving element (11, 40) is supported in the displacement direction (V) of the espagnolette rod (4) and
• the driving element (11, 40) being for its part drivable in the displacement direction (V) of the espagnolette rod (4) by means of a gear mechanism (9) that can be arranged in a gear mechanism receptacle (10) of the wing or fixed frame,
**characterised in that**
the driving element (11, 40) is fully received in the aperture (8) of the espagnolette rod (4), so that it is possible to introduce the driving element (11, 40) into the aperture (8) of the espagnolette rod (4) from the underside of the espagnolette rod (4) or from the upper side of the espagnolette rod (4) when mounting.

2. A window, door or the like having a wing and a fixed frame, and having an espagnolette fitting (1) according to claim 1, the espagnolette rod (4) being guided in a longitudinally displaceable manner on the wing or the fixed frame and being movable in the displacement direction (V) by means of the espagnolette rod drive,
• the driving element (11, 40) being for its part drivable in the displacement direction (V) of the espagnolette rod (4) by means of a gear mechanism (9) arranged in a gear mechanism receptacle (10) of the wing or fixed frame.

3. A window according to claim 2, **characterised in that** the aperture (8) is of a size such that the gear mechanism (9) can be inserted into the gear mechanism receptacle (10) through the aperture (8).

4. A window according to either claim 2 or claim 3, **characterised in that** the espagnolette rod (4) is displaceably arranged in a groove (3), especially a C-groove, of the wing or fixed frame, especially of a wing profile-section (2) or frame profile-section, and the width of the driving element (11, 40) is smaller than or equal to the width of the groove opening (37).

5. A window according to any one of claims 2 to 4, **characterised in that** the gear mechanism (9) is arranged in a gear mechanism casing which has support lugs (26, 27) with fastening openings (28, 29) for fastening means (13) via which the gear mechanism casing can be fastened to the wing or the fixed frame.

6. A window according to any one of claims 2 to 5, **characterised in that** the gear mechanism casing and the driving element (11, 40) form a structural unit.

7. A window according to any one of claims 2 to 6, **characterised in that** the gear mechanism casing comprises two casing halves (20, 21) which can be connected, especially screwed, to each other, and the casing halves (20, 21) form a guide for the driving element (11, 40).

8. A window according to any one of claims 2 to 7, **characterised in that** the driving element (11) has a groove (30) on both sides, into which at least one projection (31) of the casing halves (20, 21) engages in each case.

9. A window according to any one of claims 2 to 8, **characterised in that** the gear mechanism casing has side apertures (17), especially bores with an internal thread, for receiving fastening screws for the rosette of a manual operating handle.

10. A window according to any one of claims 2 to 9, **characterised in that** the driving element (11, 40) has openings (12), especially through-holes, which in a mounting position of the driving element (11, 40) cover the fastening openings (28, 29) of the support lugs (26, 27).

11. A window according to any one of claims 2 to 10, **characterised in that** a coupling element (24) which cooperates with the driving element (11, 40) is rotatably arranged in the gear mechanism casing.

## Revendications

1. Ferrure à crémone pour une fenêtre, une porte ou une structure similaire, comprenant une tringle (4) et un entraînement de ladite tringle, au moyen duquel des mouvements peuvent être imprimés à ladite tringle (4) dans une direction de coulissement (V),
- l'entraînement de la tringle renfermant un organe d'entraînement (11, 40) qui prend appui contre ladite tringle (4) dans la direction de coulissement (V), du fait que ladite tringle (4) présente un orifice (8) sur le bord duquel ledit organe d'entraînement (11, 40) est en appui dans la direction de coulissement (V) de ladite tringle (4), et
- ledit organe d'entraînement (11, 40) pouvant à son tour être entrainé, dans ladite direction de coulissement (V) de ladite tringle (4), au moyen d'une transmission (9) pouvant être disposée dans un logement (10) du battant ou du dormant, dévolu à ladite transmission,
**caractérisée par le fait que**
l'organe d'entraînement (11, 40) est intégralement logé dans l'orifice (8) de la tringle (4) en permettant ainsi, au stade du montage, d'introduire ledit organe d'entraînement (11, 40) dans ledit orifice (8) de la tringle (4) à partir de la face inférieure de ladite tringle (4), ou à partir de la face supérieure de ladite tringle (4).

2. Fenêtre, porte ou structure similaire dotée d'un battant et d'un dormant, ainsi que d'une ferrure à crémone (1) conforme à la revendication 1, la tringle (4) étant guidée à coulissement longitudinal sur ledit battant ou sur ledit dormant, et pouvant être mue dans la direction de coulissement (V) au moyen de l'entraînement de ladite tringle,
- ledit organe d'entraînement (11, 40) pouvant à son tour être entrainé, dans ladite direction de coulissement (V) de ladite tringle (4), au moyen d'une transmission (9) disposée dans un logement (10) du battant ou du dormant, dévolu à ladite transmission.

3. Fenêtre selon la revendication 2, **caractérisée par le fait que** l'orifice (8) est dimensionné de telle sorte que la transmission (9) puisse être emboîtée, à travers ledit orifice (8), dans le logement (10) dévolu à ladite transmission.

4. Fenêtre selon l'une des revendications 2 ou 3, **caractérisée par le fait que** la tringle (4) est logée à coulissement dans une rainure (3), en particulier une rainure en C du battant ou du dormant, notamment d'un profil de battant (2) ou d'un profil d'encadrement, la largeur de l'organe d'entraînement (11, 40) étant inférieure ou égale à la largeur de l'ouverture (37) de ladite rainure.

5. Fenêtre selon l'une des revendications 2 à 4, **caractérisée par le fait que** la transmission (9) est logée dans un boîtier de transmission, pourvu d'oreilles d'appui (26, 27) présentant des évidements de fixation (28, 29) destinés à des moyens de fixation (13) par l'intermédiaire desquels ledit boîtier de la transmission peut être fixé au battant, ou au dormant.

6. Fenêtre selon l'une des revendications 2 à 5, **caractérisée par le fait que** le boîtier de la transmission et l'organe d'entraînement (11, 40) forment une unité structurelle.

7. Fenêtre selon l'une des revendications 2 à 6, **caractérisée par le fait que** le boîtier de la transmission renferme deux moitiés (20, 21) pouvant être reliées l'une à l'autre, notamment par vissage, lesdites moitiés (20, 21) du boîtier donnant naissance à un guide affecté à l'organe d'entraînement (11, 40).

8. Fenêtre selon l'une des revendications 2 à 7, **caractérisée par le fait que** l'organe d'entraînement (11) offre, de part et d'autre, une rainure (30) dans laquelle pénètre, à chaque fois, au moins une protubérance (31) des moitiés (20, 21) du boîtier.

9. Fenêtre selon l'une des revendications 2 à 8, **caractérisée par le fait que** le boîtier de la transmission présente des orifices latéraux (17), en particulier des alésages à filetage intérieur, en vue de recevoir des vis de fixation dédiées à la rosette d'une poignée d'actionnement manuel.

10. Fenêtre selon l'une des revendications 2 à 9, **caractérisée par le fait que** l'organe d'entraînement (11, 40) est muni de zones évidées (12), notamment de trous traversants en recouvrement coïncident, dans une position de montage dudit organe d'entraînement (11, 40), avec les évidements de fixation (28, 29) des oreilles d'appui (26, 27).

11. Fenêtre selon l'une des revendications 2 à 10, **caractérisée par le fait qu'**un élément d'accouplement (24), coopérant avec l'organe d'entraînement (11, 40), est logé à rotation dans le boîtier de la transmission.
